# EUROPÄISCHE PATENTSCHRIFT

(11) **EP 3 945 161 B1**
(45) Veröffentlichungstag und Bekanntmachung des Hinweises auf die Patenterteilung: **19.10.2022**
(21) Anmeldenummer: 21154020.8
(22) Anmeldetag: 28.01.2021
(51) Int. Cl.: E01F 15/14

(54) **ANPRALLDÄMPFER MIT ENDABSTÜTZUNG**
IMPACT ATTENUATOR WITH END SUPPORT
ABSORBEUR DE CHOC POURVU DE SUPPORT D'EXTRÉMITÉ

(30) Priorität: 29.07.2020 DE 102020120039
(43) Veröffentlichungstag der Anmeldung: 02.02.2022
(73) Patentinhaber: SPS SCHUTZPLANKEN GMBH, 63743 Aschaffenburg (DE)
(72) Erfinder: URLBERGER, Karl, 63762 Großostheim-Ringheim (DE)
(74) Vertreter: Staeger & Sperling Partnerschaftsgesellschaft mbB

(56) Entgegenhaltungen:
- DE-A1-102004 058 884
- US-A1- 2017 362 788

## Beschreibung

Die Erfindung betrifft einen Anpralldämpfer für Verkehrswege mit einer rückseitigen Endabstützung.

Entsprechende Anpralldämpfer sind aus dem Stand der Technik bekannt. Die Anmelderin selbst hat eine Vielzahl von Schutzrechtsanmeldungen hinterlegt, welche in den amtlichen Registern zur Verfügung stehen. Diese funktionieren in der Praxis sehr gut, sollen jedoch bezüglich ihren Anbindungsmöglichkeiten an weiterführende Schutzeinrichtungen vereinfacht werden. Zudem ist Aufgabe der Erfindung, die Restenergie von frontal anprallenden Fahrzeugen im rückwärtigen Endabschnitt aufzunehmen und in diesem Endabschnitt seitlich anprallenden Fahrzeugen eine verbesserte Rückführung auf die Fahrbahn zu gewährleisten.

Druckschriftlicher Stand der Technik im vorliegenden technischen Gebiet ist in den Dokumenten DE 10 2004 058 884 A1 und US 2017/362788 A1 offenbart.

Die Aufgaben werden durch die Merkmalskombination gemäß Patentanspruch 1 gelöst.

Erfindungsgemäß wird ein Anpralldämpfer für Verkehrswege mit mehreren in einer Längsrichtung in Reihe angeordneten Dämpfungselementen vorgeschlagen, die in einer Längsrichtung gesehen einen vorderen Anprallabschnitt und einen rückwärtigen Endabschnitt bilden. Der Anpralldämpfer umfasst zudem eine Abstützvorrichtung als rückseitige Endabstützung, welche im Endabschnitt mit zumindest einem der Dämpfungselemente verbunden ist. Die Abstützvorrichtung ist gekennzeichnet durch ein Basiselement zur Befestigung in dem Untergrund und ein daran angeordnetes plattenartiges Stegblech, das eine parallel zur Längsrichtung verlaufende Wandfläche bestimmt, an dem mindestens eines der Dämpfungselemente befestigt ist. Durch das Stegblech wird bei einem Frontalanprall gegen den Anpralldämpfer die aufnehmbare Restenergie im Endabschnitt vergrößert. Durch die seitliche Wandfläche, die im bestimmungsgemäßen Gebrauch parallel oder im Wesentlichen parallel zur Fahrbahn verläuft werden seitlich an den Endabschnitt anprallende Fahrzeuge definierter auf die Fahrbahn zurückgeführt. Das Stegblech ist dabei ausgebildet, dass es bei einem seitlichen Anprall nachgeben kann.

Eine vorteilhafte Ausführungsvariante des Anpralldämpfers sieht dabei vor, dass zumindest die in Längsrichtung gesehen letzten beiden der Dämpfungselemente an dem Stegblech befestigt sind.

In einer besonders günstigen Lösung ist der Anpralldämpfer dadurch gekennzeichnet, dass nur die in Längsrichtung gesehen letzten beiden der Dämpfungselemente an dem plattenartigen Stegblech befestigt sind.

Erfindungsgemäß ist bei dem Anpralldämpfer vorgesehen, dass das Stegblech über das in Längsrichtung gesehen letzte Dämpfungselement hervorsteht. Dies ermöglicht eine längere Abstützung und die Aufnahme von höheren Kräften. Soweit beispielsweise die Geschwindigkeit beschränkt und die Frontal-Anprallgeschwindigkeit geringer zu erwarten ist, kann in einem nicht erfindungsgemäßen Ausführungsbeispiel vorgesehen werden, dass das Stegblech in Längsrichtung gesehen mit dem letzten Dämpfungselement abschließt oder gar zurückversetzt ist. Die Grundkonstruktion bleibt im Übrigen unverändert, lediglich die Länge des Stegblechs in Längsrichtung wird variiert.

Eine vorteilhafte Ausführung des Anpralldämpfers ist dadurch gekennzeichnet, dass an dem Stegblech senkrecht zur Längsrichtung gesehen beidseitig Dämpfungselemente angeordnet sind. Dabei sind die beidseitig angeordneten Dämpfungselemente vorzugsweise jeweils aneinander und an dem Stegblech befestigt, insbesondere verschraubt.

Die Ausführung des Stegblechs ist vorzugsweise in einer Weise, dass es sich ausgehend vom Untergrund in einer vertikalen Richtung senkrecht nach oben erstreckt und eine vertikale Höhe aufweist, die geringer ist als diejenige der an dem Stegblech angeordneten Dämpfungselemente. Bei einem seitlichen Anprall eines Fahrzeugs erfolgt der Aufprall ausschließlich gegen die Dämpfungselemente, das Stegblech ist gegenüber den Dämpfungselementen vertikal versenkt. In einer alternativen Ausführung kann das Stegblech auch höher als die Dämpfungselemente ausgebildet sein, wenn weitere Ausstattungsgegenstände, wie beispielsweise ein Blendschutzzaun angebracht werden sollen. Das Stegblech übernimmt dann vorteilhafterweise mehrere Funktionen gleichzeitig.

Bei der Abstützvorrichtung des Anpralldämpfers ist zudem in einem Ausführungsbeispiel vorgesehen, dass das Basiselement durch eine Fußplatte gebildet ist, welche im Untergrund befestigbar ist. Das Stegblech erstreckt sich vorzugsweise senkrecht nach vertikal oben gegenüber der Fußplatte. Zur Befestigung ist in einer vorteilhaften Ausführung des Anpralldämpfers vorgesehen, dass das Stegblech an der Fußplatte mittels mehrerer jeweils zum Stegblech und der Fußplatte senkrecht angeordnete Stützplatten, insbesondere in Form von Keilblechen befestigt, insbesondere verschweißt ist.

Eine Weiterbildung des Anpralldämpfers ist zudem dadurch gekennzeichnet, dass die an dem Stegblech angeordneten Dämpfungselemente identisch zu weiteren Dämpfungselementen des Anpralldämpfers ausgebildet sind. Somit sind für die Endabstützung keine besonderen Dämpfungselemente bereitzustellen. Auch werden Montagefehler, beispielsweise durch fehlerhafte Auswahl der richtigen Dämpfungselemente für die Endabstützung vermieden.

Eine Ausführung des Anpralldämpfers sieht zudem vor, dass die Dämpfungselemente als Dämpfungsrohre mit rundem Querschnitt ausgebildet sind. Bezüglich des Stegblechs ist eine Ausführung als flächig ebene Metallplatte bevorzugt. Bei einer konkreten möglichen Ausführung ist eine

Wandstärke der Dämpfungsrohre kleiner zu derjenigen des Stegblechs.

Ferner ist der Anpralldämpfer in einer Ausführung dadurch gekennzeichnet, dass sich die Abstützvorrichtung und das Stegblech in Längsrichtung über ein Ende der Dämpfungselemente hinaus erstreckt und in diesem vorstehenden Abschnitt Bohrungen zur Anbindung einer weiterführenden Schutzeinrichtung sind.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
Fig. 1 eine Draufsicht auf einen Anpralldämpfer;
Fig. 2 eine perspektivische Ansicht eines Endabschnitt des Anpralldämpfers aus Fig. 1;
Fig. 3 eine Draufsicht auf den Endabschnitt des Anpralldämpfers aus Fig. 1 ;
Fig. 4. eine perspektivische Ansicht einer Abstützvorrichtung des Anpralldämpfers aus Fig. 1;
Fig. 5 eine Ansicht von vorne der Abstützvorrichtung aus Fig. 4.

In Figur 1 ist ein erfindungsgemäßes Ausführungsbeispiel eines Anpralldämpfers 1 für Verkehrswege in einer Draufsicht dargestellt. Der Anpralldämpfer 1 umfasst eine in Längsrichtung L angeordnete Reihe von jeweils zwei zueinander zugeordneten, als Dämpfungsrohre ausgebildeten Dämpfungselementen 2, die jeweils miteinander verschraubt sind. Bei dem gezeigten Ausführungsbeispiel entspricht die Längsrichtung der Fahrtrichtung von Fahrzeugen. In der Längsrichtung gesehen umfasst der Anpralldämpfer 1 den vorderen Anprallabschnitt 3, insbesondere bei einem Frontalanprall, und den rückwärtigen Endabschnitt 4, der erfindungsgemäß ausgebildet ist.

Alternative Ausführungen des erfindungsgemäßen Anpralldämpfers können beispielsweise auch zwei zueinander V-förmig angeordnete Reihen des Anpralldämpfers 1 aus Figur 1 umfassen.

Bezugnehmend auf Figur 2 und Figur 3 sind eine perspektivische Detailansicht und Draufsicht des Endabschnitts 4 des Anpralldämpfers 1 aus Figur 1 dargestellt. Der Endabschnitt 4 wird gebildet durch jeweils zwei miteinander verbundene Dämpfungselemente 2, zwischen denen die Abstützvorrichtung 5 angeordnet ist. Die Abstützvorrichtung 5 ist in den Figuren 4 und 5 einzeln gezeigt und umfasst die Fußplatte 6 zur Befestigung der Abstützvorrichtung 5 über die Bohrungen 18 in dem Untergrund sowie das Stegblech 7, welches als Metallplatte ausgebildet senkrecht auf der Fußplatte 6 positioniert ist und eine beidseitig parallel zur Längsrichtung verlaufende Wandflächen 9 bestimmt. Das Stegblech 7 erstreckt sich vertikal nach oben und ist auf der Fußplatte 6 mittels als Stützplatten ausgebildeten Keilblechen 19 verschweißt. Die Keilbleche 19 verlaufen senkrecht zur Fußplatte 6 und dem Stegblech 7. Das Stegblech 7 umfasst Bohrungen 8 zur Befestigung der Dämpfungselemente 2 und als Anschluss für weiterführende Schutzeinrichtungen. Wie in Figur 2 gezeigt erstreckt sich die Abstützvorrichtung 5 und dabei auch das Stegblech 7 in Längsrichtung über ein Ende der Dämpfungselemente 2 hinaus. Dieser vorstehende Abschnitt umfasst die Bohrungen 8 zur Anbindung der weiterführenden Schutzeinrichtungen. Wie vorstehend beschrieben sind auch Ausführungen umfasst, bei denen die Abstützvorrichtung 5 rückseitig in einer Ebene mit den Dämpfungselementen 2 abschließt oder sogar gegenüber den Dämpfungselementen 2 zurückversetzt ist, wie es auf die Vorderseite des Endabschnitts 3 vorgesehen ist; siehe Figur 3.

In vertikaler Höhenrichtung H überstrecken die Dämpfungselemente 2 das Stegblech 7, wie es gut in Figur 2 zu erkennen ist. Jedes der Dämpfungselemente 2 ist mit dem in Längsrichtung angrenzenden Dämpfungselement 2 auf seiner zur Fahrbahn und von der Fahrbahn wegweisenden Seite mit jeweils einem Verbindungsblech 11 verbunden. Das jeweilige Verbindungsblech 11 ist in die zugehörigen Dämpfungselemente 2 verschraubt. In den Figuren 2 und 3 ist zudem gut zu erkennen, wie zwischenl den jeweiligen Dämpfungselementen 2 gewinkelt zum Stegblech 7 verlaufende Verbindungsstege 12 angeordnet sind.

## Patentansprüche

1. Anpralldämpfer (1) für Verkehrswege mit mehreren in einer Längsrichtung in Reihe angeordneten Dämpfungselementen (2), die in der Längsrichtung gesehen einen vorderen Anprallabschnitt (3) und einen rückwärtigen Endabschnitt (4) des Anpralldämpfer (1) bilden, und mit einer Abstützvorrichtung (5), welche im Endabschnitt (4) mit zumindest einem der Dämpfungselemente (2) verbunden ist, wobei die Abstützvorrichtung (5) ein Basiselement zur Befestigung in dem Untergrund und ein daran angeordnetes plattenartiges Stegblech (7) aufweist, das eine parallel zur Längsrichtung verlaufende Wandfläche (9) aufweist, an der mindestens eines der Dämpfungselemente (2) befestigt ist, und wobei das Stegblech (7) über das in Längsrichtung gesehen letzte Dämpfungselement (2) in Längsrichtung, welche der Fahrtrichtung von Fahrzeugen entspricht, hervorsteht.

2. Anpralldämpfer (1) nach Anspruch 1, **dadurch gekennzeichnet, dass** zumindest die in Längsrichtung gesehen letzten beiden der Dämpfungselemente (2) an dem Stegblech (7) befestigt sind.

3. Anpralldämpfer (1) nach Anspruch 1, **dadurch gekennzeichnet, dass** nur die in Längsrichtung gesehen letzten beiden der Dämpfungselemente (2) an dem Stegblech (7) befestigt sind.

4. Anpralldämpfer (1) nach zumindest einem der vorigen Ansprüche, **dadurch gekennzeichnet, dass** an dem Stegblech (7) senkrecht zur Längsrichtung gesehen beidseitig Dämpfungselemente (2) angeordnet sind.

5. Anpralldämpfer (1) nach dem vorigen Anspruch, **dadurch gekennzeichnet, dass** die beidseitig angeordneten Dämpfungselemente (2) jeweils aneinander und an dem Stegblech (7) befestigt sind.

6. Anpralldämpfer (1) nach zumindest einem der vorigen Ansprüche, **dadurch gekennzeichnet, dass** die Dämpfungselemente (2) an dem Stegblech (7) verschraubt sind.

7. Anpralldämpfer (1) nach zumindest einem der vorigen Ansprüche, **dadurch gekennzeichnet, dass** sich das Stegblech (7) ausgehend vom Untergrund in einer vertikalen Richtung erstreckt und eine vertikale Höhe (H) aufweist, die geringer ist als diejenige der an dem Stegblech (7) angeordneten Dämpfungselemente (2).

8. Anpralldämpfer (1) nach zumindest einem der vorigen Ansprüche, **dadurch gekennzeichnet, dass** das Basiselement durch eine Fußplatte (6) gebildet ist, welche im Untergrund befestigbar ist.

9. Anpralldämpfer (1) nach dem vorigen Anspruch, **dadurch gekennzeichnet, dass** das Stegblech (7) an der Fußplatte (6) mittels mehrerer jeweils zum Stegblech (7) und der Fußplatte senkrecht angeordnete Stützplatten befestigt, insbesondere ausgebildet als Keilbleche (19), verschweißt ist.

10. Anpralldämpfer (1) nach zumindest einem der vorigen Ansprüche, **dadurch gekennzeichnet, dass** die an dem Stegblech (7) angeordneten Dämpfungselemente (2) identisch zu weiteren Dämpfungselementen (2) des Anpralldämpfers (1) ausgebildet sind.

11. Anpralldämpfer (1) nach zumindest einem der vorigen Ansprüche, **dadurch gekennzeichnet, dass** jeweils zwei in Längsrichtung aneinander angrenzende Dämpfungselemente (2) auf einer im bestimmungsgemäßen Gebrauch zur Fahrbahn oder von der Fahrbahn wegweisenden Seite mit jeweils einem Verbindungsblech (11) verbunden sind.

12. Anpralldämpfer (1) nach zumindest einem der vorigen Ansprüche, **dadurch gekennzeichnet, dass** die Dämpfungselemente (2) als Dämpfungsrohre mit rundem Querschnitt ausgebildet sind.

13. Anpralldämpfer (1) nach zumindest einem der vorigen Ansprüche, **dadurch gekennzeichnet, dass** das Stegblech (7) als flächig ebene Metallplatte ausgebildet ist.

14. Anpralldämpfer (1) nach zumindest einem der vorigen Ansprüche, **dadurch gekennzeichnet, dass** sich die Abstützvorrichtung (5) und das Stegblech (7) in Längsrichtung über ein Ende der Dämpfungselemente (2) hinaus erstreckt und in diesem vorstehenden Abschnitt Bohrungen (8) zur Anbindung einer weiterführenden Schutzeinrichtung sind.

## Claims

1. An impact damper (1) for traffic routes, having a plurality of damping elements (2) which are arranged in series in a longitudinal direction and, as viewed in the longitudinal direction, form a front impact portion (3) and a rear end portion (4) of the impact damper (1), and having a support device (5) which is connected in the end portion (4) to at least one of the damping elements (2), wherein the support device (5) has a base element for fastening in the ground and a plate-like web plate (7) which is arranged thereon and which has a wall surface (9) running parallel to the longitudinal direction to which at least one of the damping elements (2) is fastened, and wherein the web plate (7) protrudes in the longitudinal direction, which corresponds to the direction of travel of vehicles, beyond the last damping element (2), as viewed in the longitudinal direction.

2. The impact damper (1) according to claim 1, **characterized in that** at least the last two of the damping elements (2), as viewed in the longitudinal direction, are fastened to the web plate (7).

3. The impact damper (1) according to claim 1, **characterized in that** only the last two of the damping elements (2), as viewed in the longitudinal direction, are fastened to the web plate (7).

4. The impact damper (1) according to at least one of the preceding claims, **characterized in that** damping elements (2) are arranged on both sides of the web plate (7), as viewed perpendicular to the longitudinal direction.

5. The impact damper (1) according to the preceding claim, **characterized in that** the damping elements (2) arranged on both sides are each fastened to one another and to the web plate (7).

6. The impact damper (1) according to at least one of the preceding claims, **characterized in that** the damping elements (2) are screwed to the web plate (7).

7. The impact damper (1) according to at least one of the preceding claims, **characterized in that** the web plate (7), starting from the base, extends in a vertical direction and has a vertical height (H) which is less than that of the damping elements (2) arranged on the web plate (7).

8. The impact damper (1) according to at least one of the preceding claims, **characterized in that** the base element is formed by a foot plate (6) which can be fastened in the ground.

9. The impact damper (1) according to the preceding claim, **characterized in that** the web plate (7) is fastened, in particular welded, to the foot plate (6) by means of a plurality of support plates in the form of wedge plates (19), each arranged perpendicular to the web plate (7) and the foot plate.

10. The impact damper (1) according to at least one of the preceding claims, **characterized in that** the damping elements (2) arranged on the web plate (7) are formed identical to further damping elements (2) of the impact damper (1).

11. The impact damper (1) according to at least one of the preceding claims, **characterized in that** in each case two damping elements (2) adjacent in the longitudinal direction are each connected to a connecting plate (11) on a side facing the roadway or away from the roadway during the intended use.

12. The impact damper (1) according to at least one of the preceding claims, **characterized in that** the damping elements (2) are formed as damping tubes having a round cross-section.

13. The impact damper (1) according to at least one of the preceding claims, **characterized in that** the web plate (7) is formed as a metal plate having a flat surface.

14. The impact damper (1) according to at least one of the preceding claims, **characterized in that** the support device (5) and the web plate (7) extend in the longitudinal direction beyond one end of the damping elements (2) and that bores (8) for connecting a further protective device are provided in this projecting portion.

## Revendications

1. Amortisseur de chocs (1) destiné à des voies de circulation, comprenant plusieurs éléments amortisseurs (2) disposés en série dans une direction longitudinale et qui forment une partie de choc avant (3) et une partie d'extrémité arrière (4) de l'amortisseur de chocs (1), vus dans la direction longitudinale, et comprenant un dispositif de soutien (5) qui est relié dans la partie d'extrémité (4) à au moins l'un des éléments amortisseurs (2), le dispositif de soutien (5) présentant un élément de base pour la fixation au sol et une tôle d'âme (7) en forme de plaque, disposée sur celui-ci, qui présente une surface de paroi (9) s'étendant en parallèle à la direction longitudinale et à laquelle est fixé au moins l'un des éléments amortisseurs (2), et dans lequel la tôle d'âme (7) fait saillie dans la direction longitudinale au-delà du dernier élément amortisseur (2), vu dans la direction longitudinale, qui correspond au sens de la marche des véhicules.

2. Amortisseur de chocs (1) selon la revendication 1, **caractérisé en ce qu'**au moins les deux derniers éléments amortisseurs (2), vus dans la direction longitudinale, sont fixés à la tôle d'âme (7).

3. Amortisseur de chocs (1) selon la revendication 1, **caractérisé en ce que** seuls les deux derniers, vus dans la direction longitudinale, des éléments amortisseurs (2) sont fixés à la tôle d'âme (7).

4. Amortisseur de chocs (1) selon au moins l'une des revendications précédentes, **caractérisé en ce que** des éléments amortisseurs (2) sont disposés sur la tôle d'âme (7) des deux côtés, vus perpendiculairement à la direction longitudinale.

5. Amortisseur de chocs (1) selon la revendication précédente, **caractérisé en ce que** les éléments amortisseurs (2) disposés des deux côtés sont respectivement fixés l'un à l'autre et à la tôle d'âme (7).

6. Amortisseur de chocs (1) selon au moins l'une des revendications précédentes, **caractérisé en ce que** les éléments amortisseurs (2) sont vissés sur la tôle d'âme (7).

7. Amortisseur de chocs (1) selon au moins l'une des revendications précédentes, **caractérisé en ce que** la tôle d'âme (7) s'étend dans une direction verticale en partant du sol et présente une hauteur verticale (H) qui est inférieure à celle des éléments amortisseurs (2) disposés sur la tôle d'âme (7) .

8. Amortisseur de chocs (1) selon au moins l'une des revendications précédentes, **caractérisé en ce que** l'élément de base est formé par une plaque de base (6) qui peut être fixée au sol.

9. Amortisseur de chocs (1) selon la revendication précédente, **caractérisé en ce que** la tôle d'âme (7) est fixée, en particulier soudée, à la plaque de base (6) au moyen de plusieurs plaques de soutien, en particulier réalisées sous forme d'équerres (19), disposées perpendiculairement à la tôle d'âme (7) et à la plaque de base.

10. Amortisseur de chocs (1) selon au moins l'une des revendications précédentes, **caractérisé en ce que** les éléments amortisseurs (2) disposés sur la tôle d'âme (7) sont réalisés de manière identique à d'autres éléments amortisseurs (2) de l'amortisseur de chocs (1).

11. Amortisseur de chocs (1) selon au moins l'une des revendications précédentes, **caractérisé en ce que** respectivement deux éléments amortisseurs (2) adjacents l'un à l'autre dans la direction longitudinale sont reliés à respectivement un gousset d'assemblage (11) sur un côté tourné vers ou détourné de la chaussée en cas d'usage correct.

12. Amortisseur de chocs (1) selon au moins l'une des revendications précédentes, **caractérisé en ce que** les éléments amortisseurs (2) sont réalisés sous la forme de tubes amortisseurs à section transversale ronde.

13. Amortisseur de chocs (1) selon au moins l'une des revendications précédentes, **caractérisé en ce que** la tôle d'âme (7) est réalisée sous la forme d'une plaque métallique plane en nappe.

14. Amortisseur de chocs (1) selon au moins l'une des revendications précédentes, **caractérisé en ce que** le dispositif de soutien (5) et la tôle d'âme (7) s'étendent dans la direction longitudinale au-delà d'une extrémité des éléments amortisseurs (2), et **en ce que** dans cette partie en saillie se trouvent des alésages (8) pour le raccordement d'un dispositif de protection complémentaire.
